# EUROPÄISCHE PATENTSCHRIFT

(11) **EP 0 421 194 B1**
(45) Veröffentlichungstag und Bekanntmachung des Hinweises auf die Patenterteilung: **14.06.1995**
(21) Anmeldenummer: 90118066.1
(22) Anmeldetag: 20.09.1990
(51) Int. Cl.: B08B 3/02

(54) **Spritzpistole für ein Hochdruckreinigungsgerät**
Spraygun for a high pressure cleaning device
Pistolet d'arrosage pour un dispositif de nettoyage à haute pression

(30) Priorität: 06.10.1989 DE 3933386
(43) Veröffentlichungstag der Anmeldung: 10.04.1991
(73) Patentinhaber: Alfred Kärcher GmbH & Co., D-71364 Winnenden (DE)
(72) Erfinder: Frech, Klaus, D-7054 Korb (DE)
(74) Vertreter: Hoeger, Stellrecht & Partner

(56) Entgegenhaltungen:
- DE-A- 2 556 299
- DE-A- 3 720 241
- US-A- 3 311 342
- US-A- 4 128 209
- US-A- 4 431 020

## Beschreibung

Die Erfindung betrifft eine Spritzpistole für ein Hochdruckreinigungsgerät mit einem Gehäuse, welches eine Flüssigkeitszufuhr, eine Austrittsleitung und ein Schließventil umschließt und einen Handhebel zur Öffnung des Schließventils aufweist.

Eine solche Spritzpistole ist beispielsweise bekannt aus der DE-OS 37 20 241. Bei dieser Handpistole sind die Austrittsleitung und die Zufuhrleitung als Rohrstücke ausgebildet, wobei in einem dieser Rohrstücke ein Schließventil angeordnet ist, welches sich im Innern dieses Rohrstückes befindet und durch einen Betätigungshebel betätigt wird, der durch eine Öffnung in dem Rohrstück in das Innere des Rohrstückes eintritt.

Um diesen Eintritt zu ermöglichen, sind relativ komplizierte Maßnahmen an den einzelnen Rohrstücken notwendig, insbesondere ergeben sich bei der Abdichtung in diesem Bereich konstruktive Probleme. Außerdem erweist es sich als schwierig, die Schließ- und Öffnungskräfte niedrig und möglichst unabhängig vom Druck der durch die Leitung fließenden Flüssigkeit zu halten.

In der US-A-3 311 342 ist ein Ventil beschrieben, das in eine Leitung eingeschaltet werden kann und das durch Verschieben einer auf der Leitung aufgesetzten Hülse ein Öffnen und Schließen ermöglicht. Die Betätigung erfolgt dabei durch die Verdrehung einer auf der Rohrleitung aufgeschraubten Stellmutter oder durch einen Pneumatikzylinder, eine solche Anordnung ist für eine Handspritzpistole eines Hochdruckreinigungsgeräts nicht geeignet.

Es ist Aufgabe der Erfindung, eine gattungsgemäße Handspritzpistole derart auszubilden, daß gleichzeitig eine sehr einfache und robuste Konstruktion ermöglicht wird und andererseits die Betätigungskräfte niedrig und möglichst druckunabhängig gehalten werden können.

Diese Aufgabe wird bei einer Spritzpistole der eingangs beschrieben Art erfindungsgemäß dadurch gelöst, daß die Flüssigkeitszufuhrleitung abgedichtet in eine Hülse eingeschoben ist, daß die Austrittsleitung von der gegenüberliegenden Seite abgedichtet in dieselbe Hülse eingeschoben ist, daß eine der beiden Leitungen innerhalb der Abdichtung einen Ventilkörper ausbildet, an den sich ein an der Hülse ausgebildeter Ventilsitz unter der Wirkung einer die Hülse gegen den Ventilkörper verschiebenden Feder dichtend anlegt, und daß der Handhebel bei Betätigung die Hülse entgegen der Kraft der Feder verschiebt.

Im Gegensatz zu bekannten Vorrichtungen befindet sich also bei dieser Anordnung ein verschiebliches Teil eines Schließventils nicht im Inneren einer Rohrleitung, sondern die beiden aneinandergrenzenden Leitungen werden durch eine über beide Leitungen geschobene Hülse gegeneinander abgedichtet. Diese Hülse ist in Axialrichtung auf den beiden Rohrenden verschieblich und liegt in einer Endstellung mit einem Ventilsitz dichtend an einem von einer Leitung gebildeten Ventilkörper an, so daß der Durchgang verschlossen ist. In einer anderen Endstellung wird die Hülse auf den beiden Rohrenden so verschoben, daß die Anlage des Ventilkörpers am Ventilsitz aufgehoben und ein Durchgang zwischen den beiden Rohrstücken hergestellt wird.

Dadurch, daß das bewegte Teil des Schließventils nicht im Innern der Rohrleitungen angeordnet ist, sondern sich außen auf den Rohrleitungen befindet, sind Durchführungen von Betätigungshebeln ins Innere der Rohrleitungen nicht notwendig. Dadurch ergibt sich eine besonders einfache Konstruktion, da das Schließventil auch in einfacher Weise dadurch montiert werden kann, daß von zwei Seiten her Rohrstücke in eine Hülse geschoben werden. Die Hülse kann außerdem durch geeignete Wahl der Federkraft so ausgebildet sein, daß sie leicht und im wesentlichen unabhängig vom Druck der Flüssigkeit von einer in die andere Stellung verschoben werden kann, d.h., es ergibt sich auch bei der Betätigung eine erhebliche Erleichterung gegenüber bekannten Handspritzpistolen.

Bei einer bevorzugten Ausführungsform ist vorgesehen, daß in der den Ventilkörper tragenden Leitung seitliche Wanddurchbrüche angeordnet sind, die das Innere der Leitung mit einem Ringraum zwischen der Innenwand der Hülse und der Außenwand der Leitung verbinden. Dieser Ringraum wird durch den Ventilkörper und den Ventilsitz wahlweise verschlossen oder freigegeben.

Der Ventilkörper kann als die Leitung stirnseitig verschließender Ventilteller und der Ventilsitz als in das Innere der Hülse hineinragende Ringschulter ausgebildet sein. Dadurch ergeben sich besonders einfache konstruktive Ausgestaltungen.

Es kann vorgesehen sein, daß die Feder im Inneren der Hülse angeordnet ist und eine sich an Ringschultern beziehungsweise der Hülse einerseits und des Anschlußrohrstückes andererseits abstützende Schraubenfeder ist. Dies ergibt einen besonders platzsparenden Aufbau, außerdem läßt sich die Anordnung in einfachster Weise montieren.

Beide Leitungen werden vorzugsweise durch in Umfangsnuten eingelegte O-Ringdichtungen gegen die Innenwand der Hülse abgedichtet, so daß keine weiteren Dichtungsmaßnahmen notwendig werden.

Der Handhebel kann bei der Betätigung auf eine Stirnfläche der Hülse drücken, vorzugsweise erfolgt dieser Druck symmetrisch auf zwei diametral gegenüberliegenden Seiten der Hülse, um Verkantungen zu vermeiden.

Bei einem bevorzugten Ausführungsbeispiel ist vorgesehen, daß die Austrittsleitung in einem in die Hülse eingeschobenen Rohrnippel endet, der seinerseits abgedichtet in ein Rohrstück eingeschoben ist, welches im Gehäuse festgelegt ist. Dieser Rohrnippel kann einen Ringflansch tragen, der in einer Komplementärausnehmung des Gehäuses aufgenommen ist, so daß auf diese Weise dieser Rohrnippel und damit die Austrittsleitung im Gehäuse gegen eine Verschiebung in axialer Richtung in beiden Richtungen gesichert ist.

Die Zufuhrleitung trägt vorzugsweise einen sich an einer Stützfläche des Gehäuses abstützenden Ringflansch. Auch dies erleichtert die Montage, da bei geöffnetem Gehäuse die Leitung einfach seitlich an die Stützfläche angelegt wird, ausserdem ist durch diese Konstruktion die Zufuhrleitung um ihre Längsachse frei drehbar im Gehäuse gehalten, so daß die Zuleitung verwindungsfrei gelagert ist.

Die nachfolgende Beschreibung bevorzugter Ausführungsformen der Erfindung dient im Zusammenhang mit der Zeichnung der näheren Erläuterung. Es zeigen:
- Fig. 1: eine Längsschnittansicht durch den wesentlichen Teil einer Handspritzpistole eines Hochdruckreinigungsgerätes;
- Fig. 2: eine vergrößerte Längsschnittansicht des Ventilbereichs und
- Fig. 3: eine Schnittansicht längs Linie 3-3.

Die in der Zeichnung teilweise dargestellte Handspritzpistole für ein Hochdruckreinigungsgerät wird an einen Hochdruckschlauch 1 eines an sich bekannten, in der Zeichnung nicht dargestellten Hochdruckreinigungsgerätes angeschlossen. Dieser Hochdruckschlauch 1 trägt zu diesem Zweck an seinem Ende ein Anschlußrohrstück 2, welches in ein Gehäuse 3 eintritt. Das Gehäuse 3 besteht vorzugsweise aus Kunststoff und ist aus zwei Halbschalen aufgebaut, die spiegelbildlich aufgebaut sind und entlang der Längsmittelebene des Gehäuses zusammenfügbar sind.

In dem gehäuse ist ein weiteres Rohrstück 4 gelagert, welches auf der Vorderseite des Gehäuses aus diesem austritt und beispielsweise mit einem auf die Pistole aufgesetzten, eine Hochdruckdüse tragenden Sprührohr verbunden werden kann. Im dem dargestellten Ausführungsbeispiel bilden das Anschlußrohrstück 2 und das Rohrstück 4 einen Winkel miteinander, um hier einen Anschluß herzustellen ist das Rohrstück 4 an seinem dem Anschlußrohrstück 2 naheliegenden Ende abgebogen ausgebildet.

Das Anschlußrohrstück 2 ist als Rohrnippel 5 ausgebildet, der zur Verbindung mit dem Rohrstück 4 in eine Hülse 6 eingeschoben ist. Deren lichte Weite ist größer als der Außendurchmesser des Rohrnippels 5, so daß zwischen diesem und der Innenwand der Hülse 6 ein Ringraum 7 entsteht, in dem sich eine den Rohrnippel 5 umgebende Schraubenfeder 8 befindet. Diese stützt sich einerseits an einem am Rohrnippel 5 angeordneten Ringbund 8a und andererseits an einer in das Innere der Hülse 6 vorstehenden Ringschulter 9ab. Zwischen dem Ringbund 8a und einem sich an den Rohrnippel 5 anschließenden Bereich des Rohrstückes 4, dessen Außendurchmesser der lichten Weite der Hülse 6 entspricht und der geringfügig in das Innere der Hülse 6 eintaucht, befindet sich eine O-Ringdichtung 10, die den Rohrnippel 5 gegenüber der Innenwand 11 der Hülse 6 abdichtet.

Bei einem abgewandelten, in der Zeichnung nicht dargestellten Ausführungsbeispiel kann der Rohrnippel 5 fehlen, das heißt das Anschlußrohrstück 2 endet dann mit dem Ringbund 8a, an dem sich die Schraubenfeder 8 in der gleichen Weise abstützt wie bei dem in der Zeichnung dargestellten Ausführungsbeispiel.

Das Rohrstück 4 ragt mittels eines Rohrnippels 12 von der anderen Seite her in die Hülse 6 hinein. Der Rohrnippel 12 ist mittels einer in eine Umfangsnut 13 eingelegten O-Ringdichtung 14 gegenüber der Hülse 6 abgedichtet. Ein vorstehender Ringflansch 15 des Rohrstückes 4 ist in einer entsprechenden Ausnehmung 26 des Gehäuses gelagert und fixiert auf diese Weise den Rohrnippel 12 im Gehäuse. Der Rohrnippel 12 ist seinerseits in das Rohrstück 4 eingeschoben und gegenüber dessen Innenwand durch eine in eine Umfangsnut 16 eingelegte O-Ringdichtung 17 abgedichtet.

Im Bereich zwischen der Umfangsnut 13 und seinem Ende weist der Rohrnippel 12 einen reduzierten Außendurchmesser auf, so daß zwischen ihm und der Innenwand 11 der Hülse 6 ein Ringraum 18 entsteht, der über Durchbrüche 19 in der Wand des Rohrnippels 12 mit dem Innenraum 20 des Rohrnippels in Verbindung steht. Stirn- seitig ist der Rohrnippel 12 durch einen als Ventilteller 21 ausgebildeten Ventilkörper verschlossen, der sich an der als Ventilsitz 22 wirkenden Ringschulter 9 der Hülse 6 abstützt und dadurch den Ringraum 18 in Richtung auf die von der Ringschulter 9 umgebene Durchgangsöffnung 23 verschließt.

Die Baueinheit aus der Hülse 6, in die auf einer Seite das Anschlußrohrstück 2 und auf der anderen Seite das Austrittsrohrstück 4 in der beschriebenen Weise eingeschoben sind, wird in eine der beiden Schalen des Gehäuses 3 so eingelegt, daß ein Stützflansch 24 des Anschlußrohrstückes 2 sich an einer Stützfläche 25 des Gehäuses anlegt, während der Ringflansch 15 am Rohrnippel 12 in eine komplementäre Ausnehmung 26 des Gehäuses eingelegt wird. Zwischen der Stützfläche 25 und dem die Ausnehmung 26 aufweisenden Teil 27 des Gehäuses befindet sich eine die Hülse 6 im Abstand umgebende Kammer. Der Rohrnippel 12, die Hülse 6 und das Anschlußrohrstück 2 sind koaxial angeordnet, das Anschlußrohrstück 2 ist um seine Längsachse frei drehbar. Die gegenseitigen Abstände der Stützfläche 25 einerseits und der den Ringflansch 15 aufnehmenden Ausnehmung 26 andererseits sind so gewählt, daß die Schraubenfeder 8 gespannt ist, d.h., unter der Wirkung dieser Schraubenfeder 8 wird die Hülse 6 so verschoben, daß der Ventilsitz 22 dichtend am Ventilteller 21 anliegt.

In dem Gehäuse 3 ist schwenkbar ein Handhebel 28 gelagert, der auf diametral gegenüberliegenden Seiten des Rohrstückes 4 an der Stirnfläche 29 der Hülse 6 anliegende Vorsprünge 30 trägt, die bei Verschwenkung des Handhebels 28 die Hülse 6 entgegen der Wirkung der Schraubenfeder 8 verschieben, so daß der Ventilsitz 22 vom Ventilteller 21 entfernt wird und ein Durchgang von dem Anschlußrohrstück 2 zu dem Rohrstück 4 freigegeben wird. In Fig. 2 ist die Hülse 6 in Schließstellung mit ausgezogenen Linien dargestellt, in Offenstellung mit strichpunktierten Linien.

Die Montage dieser Handspritzpistole ist außerordentlich einfach, es genügt dazu, das Anschlußrohrstück mit der eingelegten O-Ringdichtung 10 sowie der aufgeschobenen Schraubefeder 8 auf der einen Seite in die Hülse 6 einzuschieben. In das Rohrstück 4 wird auf der anderen Seite der mit der O-Ringdichtung 17 versehene Rohrnippel 12 eingeschoben, diese Einheit wird dann zusammen mit der O-Ringdichtung 14 von der gegenüberliegenden Seite in die Hülse eingeschoben. Diese Baueinheit wird in eine der beiden Gehäusehälften in der beschriebenen Weise eingelegt, und das Gehäuse wird durch Auflegen der zweiten Gehäusehälfte verschlossen. Es ist nicht notwendig, weitere Verbindungen durch Kleben, Schrauben oder Schweißen herzustellen, so daß die gesamte Anordnung auch in einfacher Weise wieder zerlegt werden kann, beispielsweise um Verschleißteile auszuwechseln.

Im Gegensatz zu üblichen Schließventilen wird bei der beschriebenen Anordnung nicht ein Ventilkörper gegenüber einem Ventilsitz bewegt, sondern umgekehrt erfolgt eine Bewegung des Ventilsitzes gegenüber einem feststehenden Ventilkörper. Dieser Ventilsitz ist an der außenliegenden Hülse angeordnet, so daß es nicht notwendig ist, in das Innere des Anschlußrohres oder des Austrittsrohres einzutreten, um dort Schließventile anzuordnen. Dies ergibt neben der sehr viel weniger aufwendigen Konstruktion auch den Vorteil, daß die Hülse durch Wahl einer geeigneten Schraubenfeder 8 mit sehr geringen Öffnungskräften geöffnet werden kann, die überdies weitgehend unabhängig vom Druck der zugeführten Flüssigkeit gewählt werden können.

Am Gehäuse ist zusätzlich eine Feststellung 31 für den Handhebel 28 vorgesehen, die diesen gegen unbeabsichtigte Betätigung sichert.

Für den Fall, daß die Schraubenfeder 8 brechen sollte, kann man eine automatische Verschiebung der Hülse 6 in die Schließstellung dadurch sicherstellen, daß man die Querschnitte zum Beispiel im Bereich der O-Ringdichtung 14 einerseits und der O-Ringdichtung 10 andererseits so wählt, daß aufgrund der von der Flüssigkeit ausgeübten Druckkräfte eine Differenzkraft auf die Hülse 6 wirkt, die diese in Schließrichtung verschiebt. Jedes Brechen der Feder führt damit nach dem Loslassen des Betätigungshebels automatisch zum Verschließen der Pistole, so daß auch in diesem Falle keine Unfallgefahr besteht.

## Patentansprüche

1. Spritzpistole für ein Hochdruckreinigungsgerät mit einem Gehäuse (3), welches eine Flüssigkeitszufuhrleitung (2), eine Austrittsleitung (4) und ein Schließventil umgibt und einen Handhebel (28) zur Öffnung des Schließventils aufweist, dadurch gekennzeichnet, daß die Flüssigkeitszufuhrleitung (2) abgedichtet in eine Hülse (6) eingeschoben ist, daß die Austrittsleitung (4) von der gegenüberliegenden Seite abgedichtet in dieselbe Hülse (6) eingeschoben ist, daß eine der beiden Leitungen (2, 4) innerhalb der Abdichtung einen Ventilkörper (21) ausbildet, an den sich ein an der Hülse (6) ausgebildeter Ventilsitz (22) unter der Wirkung einer die Hülse (6) gegen den Ventilkörper (21) verschiebenden Feder (8) dichtend anlegt, und daß der Handhebel (28) bei Betätigung die Hülse (6) entgegen der Kraft der Feder (8) verschiebt.

2. Spritzpistole nach Anspruch 1, **dadurch gekennzeichnet**, daß in der den Ventilkörper (21) tragenden Leitung (12) seitliche Wanddurchbrüche (19) vorgesehen sind, die das Innere (20) der Leitung (12) mit einem Ringraum (18) zwischen der Innenwand (11) der Hülse (6) und der Außenwand der Leitung (12) verbinden.

3. Spritzpistole nach Anspruch 2, **dadurch gekennzeichnet**, daß der Ventilkörper (21) als die Leitung (12) stirnseitig verschließender Ventilteller und der Ventilsitz (22) als in das Innere der Hülse (6) hineinragende Ringschulter (9) ausgebildet sind.

4. Spritzpistole nach einem der voranstehenden Ansprüche, **dadurch gekennzeichnet**, daß die Feder (8) im Inneren der Hülse (6) angeordnet ist und eine sich an Ringschultern (9 beziehungsweise 8a) der Hülse (6) einerseits und des Anschlußrohrstückes (2) andererseits abstützende Schraubenfeder (8) ist.

5. Spritzpistole nach einem der voranstehenden Ansprüche, **dadurch gekennzeichnet**, daß beide Leitungen (2,12) durch in Umfangsnuten eingelegte O-Ringdichtungen (10 bzw. 14) gegen die Innenwand der Hülse (6) abgedichtet sind.

6. Spritzpistole nach einem der voranstehenden Ansprüche, **dadurch gekennzeichnet**, daß der Handhebel (28) bei der Betätigung auf eine Stirnfläche (29) der Hülse (6) drückt.

7. Spritzpistole nach einem der voranstehenden Ansprüche, **dadurch gekennzeichnet**, daß die Austrittsleitung (4) in einem in die Hülse (6) eingeschobenen Rohrnippel (12) endet, der seinerseits abgedichtet in ein Rohrstück eingeschoben ist, welches im Gehäuse (3) festgelegt ist.

8. Spritzpistole nach Anspruch 7, **dadurch gekennzeichnet**, daß der Rohrnippel (12) einen Ringflansch (15) trägt, der in einer Komplementärausnehmung (26) des Gehäuses (3) aufgenommen ist.

9. Spritzpistole nach einem der voranstehenden Ansprüche, **dadurch gekennzeichnet**, daß die Zufuhrleitung (2) einen sich an einer Stützfläche (25) des Gehäuses (3) abstützenden Ringflansch (24) trägt.

10. Spritzpistole nach einem der voranstehenden Ansprüche, **dadurch gekennzeichnet**, daß die von der unter Druck stehenden Flüssigkeit beaufschlagten Querschnittsflächen der Hülse (6) so gewählt sind, daß die Flüssigkeit eine resultierende, die Hülse (6) in Schließstellung verschiebende Kraft auf die Hülse (6) ausübt.

## Claims

1. Spray gun for a high-pressure cleaning device comprising a housing (3) surrounding a liquid supply line (2), a discharge line (4) and a closure valve and having a hand lever (28) for opening the closure valve, characterized in that the liquid supply line (2) is sealingly inserted into a sleeve (6), that the discharge line (4) is sealingly inserted into the same sleeve (6) from the opposite side, that one of the two lines (2, 4) forms a valve body (21) within the seal, a valve seat (22) formed on the sleeve (6) abutting sealingly on said valve body due to the action of a spring (8) moving the sleeve (6) against the valve body (21), and that the hand lever (28) upon actuation moves the sleeve (6) contrary to the force of the spring (8).

2. Spray gun as defined in claim 1, characterized in that lateral wall openings (19) are provided in the line (12) bearing the valve body (21), said openings connecting the interior (20) of the line (12) with an annular chamber (18) between the inner wall (11) of the sleeve (6) and the outer wall of the line (12).

3. Spray gun as defined in claim 2, characterized in that the valve body (21) is designed as a valve disk closing the line (12) at its end and the valve seat (22) is designed as an annular shoulder (9) projecting into the interior of the sleeve (6).

4. Spray gun as defined in any of the preceding claims, characterized in that the spring (8) is arranged in the interior of the sleeve (6) and is a helical spring (8) supported on annular shoulders (9 and 8a, respectively) of the sleeve (6), on the one hand, and the piece of connecting pipe (2), on the other hand.

5. Spray gun as defined in any of the preceding claims, characterized in that both lines (2, 12) are sealed against the inner wall of the sleeve (6) by O-ring seals (10 and 14, respectively) inserted into circumferential grooves.

6. Spray gun as defined in any of the preceding claims, characterized in that the hand lever (28) upon actuation presses onto an end face (29) of the sleeve (6).

7. Spray gun as defined in any of the preceding claims, characterized in that the discharge line (4) ends in a pipe nipple (12) inserted into the sleeve (6), said nipple for its part being sealingly inserted into a piece of pipe fixed in position in the housing (3).

8. Spray gun as defined in claim 7, characterized in that the pipe nipple (12) bears an annular flange (15) accommodated in a complementary recess (26) in the housing (3).

9. Spray gun as defined in any of the preceding claims, characterized in that the supply line (2) bears an annular flange (24) supported on a supporting surface (25) of the housing (3).

10. Spray gun as defined in any of the preceding claims, characterized in that the cross-sectional surfaces of the sleeve (6) acted upon by the liquid under pressure are selected such that a resulting force exerted by the liquid on the sleeve (6) moves the sleeve (6) into a closed position.

## Revendications

1. Pistolet de pulvérisation pour un appareil de nettoyage à haute pression comprenant un corps (3) qui renferme une conduite (2) d'amenée de liquide, une conduite de sortie (4) et une soupape de fermeture, et qui présente un levier à main (28) servant à ouvrir la soupape de fermeture, caractérisé en ce que la conduite (2) d'amenée du liquide est emmanchée à joint étanche dans un manchon (6), en ce que la conduite de sortie (4) est emmanchée à joint étanche dans le même manchon (6) par le côté opposé, en ce qu'une des deux conduites (2, 4) forme à l'intérieur du joint d'étanchéité un élément de soupape (21), contre lequel un siège de soupape (22) formé sur le manchon (6) est appuyé à joint étanche sous l'action d'un ressort (8) qui pousse le manchon (6) vers l'élément de soupape (21), et en ce que le levier à main (28) repousse le manchon (6) à l'encontre de la force du ressort (8) lorsqu'il est actionné.

2. Pistolet de pulvérisation selon la revendication 1, caractérisé en ce que, dans la conduite (12) qui porte l'élément de soupape (21) sont prévues des ouvertures latérales (19) de la paroi, qui relient l'intérieur (20) de la conduite (12) à un espace annulaire (18) ménagé entre la paroi intérieure (11) du manchon (6) et la paroi extérieure de la conduite (12).

3. Pistolet de pulvérisation selon la revendication 2, caractérisé en ce que l'élément de soupape (21) est constitué par un plateau de soupape qui obture la conduite (12) sur sa face frontale, et le siège de soupape (22) est constitué par un épaulement annulaire (9) qui fait saillie dans le volume intérieur du manchon (6).

4. Pistolet de pulvérisation selon une des revendications précédentes, caractérisé en ce que le ressort (8) est disposé à l'intérieur du manchon (6) et est constitué par un ressort hélicoïdal (8) qui prend appui sur des épaulements annulaires (9 et 8a respectivement) du manchon (6), d'une part, et du tronçon de tube de raccordement (2), d'autre part.

5. Pistolet de pulvérisation selon une des revendications précédentes, caractérisé en ce que les deux conduites (2, 12) sont montées à joint étanche contre la paroi intérieure du manchon (6) par des bagues d'étanchéité toriques (10 et 14 respectivement) logées dans des gorges circonférentielles.

6. Pistolet de pulvérisation selon une des revendications précédentes, caractérisé en ce que le levier à main (28) exerce une pression sur une surface frontale (29) du manchon (6) lorsqu'il est actionné.

7. Pistolet de pulvérisation selon une des revendications précédentes, caractérisé en ce que la conduite de sortie (4) se termine par un embout mâle (12) emmanché dans le manchon (6) et qui, de son côté, est emmanché à joint étanche dans une pièce tubulaire qui est fixée dans le corps (3).

8. Pistolet de pulvérisation selon la revendication 7, caractérisé en ce que l'embout mâle (12) porte une collerette annulaire (15) qui se loge dans un évidement complémentaire (26) du corps (3).

9. Pistolet de pulvérisation selon une des revendications précédentes, caractérisé en ce que la conduite d'amenée (2) porte une collerette annulaire (24) qui s'appuie sur une surface d'appui (25) du corps (3).

10. Pistolet de pulvérisation selon une des revendications précédentes, caractérisé en ce que les aires de section du manchon (6) qui sont exposées à l'action du liquide sous pression sont choisies de manière que le liquide exerce sur le manchon (6) une force résultante qui pousse le manchon (6) dans le sens de la fermeture.
